# EUROPÄISCHE PATENTSCHRIFT

(11) **EP 0 695 908 B1**
(45) Veröffentlichungstag und Bekanntmachung des Hinweises auf die Patenterteilung: **22.03.2000**
(21) Anmeldenummer: 95111953.6
(22) Anmeldetag: 29.07.1995
(51) Int. Cl.: F21V 21/10

(54) **Vorrichtung zur Halterung und Abdichtung eines Zuführungskabels zu einer am freien Ende eines Mastes aufgebrachten Mastleuchte**
Device for fixing and sealing a power supply cable to a light fixture mounted at the free end of a pole
Dispositif de fixation et d'étanchéité d'un câble d'alimentation à une armature de lampadaire montée à l'extrémité libre d'un mât

(30) Priorität: 05.08.1994 DE 4427711
(43) Veröffentlichungstag der Anmeldung: 07.02.1996
(73) Patentinhaber: CEAG Sicherheitstechnik GmbH, 59494 Soest (DE)
(72) Erfinder: Ploeger, Cornelius, D-58730 Fröndenberg (DE)
(74) Vertreter: Hilgers, Hans Hubert

(56) Entgegenhaltungen:
- EP-A- 0 386 811
- US-A- 2 250 855
- US-A- 2 337 824

## Beschreibung

Die Erfindung betrifft eine Vorrichtung gemäß dem Oberbegriff des Anspruches 1.

Mastleuchten besitzen ein Gehäuse, an dem ein Fortsatz angeformt ist, in den das freie Ende eines Mastes einfügbar ist. Innerhalb dieses Fortsatzes, der der Außenkontur des Mastendes angepaßt ist, ist eine Innenleiste als Anschlag für das Mastende vorgesehen, die einen Durchbruch aufweist, durch den die Kabel hindurchgefädelt werden müssen. An dieser Stelle ist auch eine Kabelverschraubung zur Erzielung einer Dichtung, vorzugsweise IP 54, vorzusehen und auch durch diese Kabelverschraubung müssen die Kabel hindurchgefädelt werden. Diese Montage einer Mastleuchte in einer Höhe von ca. 4 m bis 5 m über Grund ist daher recht kompliziert.

Aufgabe der Erfindung ist es, eine Vorrichtung der eingangs genannten Art zu schaffen, mit der die Montage einer Mastleuchte am freien Ende des Mastes und insbesondere die Zuführung des Kabels zur Leuchte erheblich vereinfacht wird.

Diese Aufgabe wird erfindungsgemäß gelöst durch die kennzeichnenden Merkmale des Anspruches 1.

Erfindungsgemäß also sind Mittel zur Halterung und Fixierung einer wenigstens eine Durchbrechung enthaltende Platte am inneren Ende des Rohrfortsatzes angeordnet, wobei in die Durchbrechungen die Kabelverschraubung zur Halterung, Zugentlastung und Fixierung des eingeführten, zur Leuchte weitergeführten Kabels einschraubbar sind.

Die Mittel umfassen gemäß Anspruch 2 einen U-förmigen Haltebügel, der an der Innenkante der U-Form eine Rille aufweist, in die der Rand der Platte eingefügt ist, so daß der Haltebügel die Platte an wenigstens zwei sich gegenüberliegenden Kanten mit seinen Schenkeln umfaßt; der Bügel ist im Gehäuse festgelegt.

Bei der erfindungsgemäßen Ausgestaltung wird demgemäß zunächst das Kabel durch den Fortsatz am Leuchtengehäuse hindurchgefädelt und dann der Rohrfortsatz über das freie Ende des Mastes gesteckt und dort befestigt. Das Kabel wird dann durch die wenigstens eine Durchbrechung in der Platte hindurchgeführt. Danach wird das Kabel durch die Kabelverschraubung hindurchgeführt und die Kabelverschraubung an der Platte befestigt. Sodann wird der Haltebügel so über die Platte geschoben, daß sich gegenüberliegende Seitenkanten in die U-förmigen Rillen der Schenkel eingreifen und dann die Platte zusammen mit dem Haltebügel im Anschlußraum festgelegt, wobei die Fixierung der Platte einerseits durch das Mastende und andererseits durch die Festlegung des Haltebügels zwischen einer auf die offene Seite des Anschlußraumes aufgeschraubten Deckels und den Boden des Anschlußraumes bewirkt wird.

An diesen Deckel ist gemäß Anspruch 3 erfindungsgemäß ein Steg angeformt, der gegen die Außenkante des Haltebügelsteges drückt.

Am Boden des Anschlußraumes sind zwei seitlich außerhalb der Platte (im montierten Zustand) befindliche Vorsprünge angeordnet, gegen deren eine, quer zur Längsrichtung des Leuchtengehäuverlaufenden Seitenfläche die entsprechenden Seitenflächen der Schenkel des Haltebügels anliegen.

Dadurch, daß gemäß Anspruch 5 die Seitenflächen der Vorsprünge und des Haltebügels in einem spitzen Winkel zur Senkrechten zur Längserstreckung des Anschlußraumes bzw. zu dem Anschlußraum verlaufen, wird beim Einschieben des Haltebügels mit der Platte eine Verklemmung zwischen den Schenkeln des Haltebügels und den Vorsprüngen und dem freien Ende des Mastes erzielt.

Damit nicht nur um die Kabel herum eine Abdichtung erzielt ist, ist auch um die Durchbrüche herum eine Dichtung vorgesehen, die im montierten Zustand gegen die Stirnkante des Mastendes gedrückt ist.

Am Boden des Gehäuses ist eine Leiste vorgesehen, die in eine daran angepaßte Ausnehmung an der Platte eingreift, so daß eine Verschiebung der Platte quer zu ihrer Plattenebene vermieden wird.

Um zu erreichen, daß der Haltebügel zusammen mit der Platte eine vormontierbare Einheit bildet, sind an einer Seitenfläche der Platte Zapfen vorgesehen, hinter die Ansätze an den Schenkeln federnd greifen. Beim Einfügen der Platte zwischen die Schenkel des Haltebügels verrasten Ansätze an den Schenkeln hinter den Zapfen, wodurch der Haltebügel an der Platte festgelegt ist.

Anhand der Zeichnung, in der ein Ausführungsbeispiel der Erfindung dargestellt ist, sollen die Erfindung, sowie weitere vorteilhafte Ausgestaltungen und Verbesserungen näher erläutert und beschrieben werden.

Es zeigen:
- Fig. 1: einen Mast mit aufgesetzter Mastleuchte,
- Fig. 2: eine Schnittansicht gemäß Schnittlinie II-II der Fig. 1,
- Fig. 3: eine Schnittansicht gemäß Schnittlinie III-III der Fig. 2 und
- Fig. 4: eine Schnittansicht gemäß Schnittlinie IV-IV der Fig. 2.

Auf einem Mast 10 ist an dessen freiem Ende eine Mastleuchte 11 aufgesteckt.

Die Mastleuchte 11 besitzt ein Leuchtengehäuse 32, welches einen langgetreckt rechteckigen Querschnitt aufweist; an dessen in der Fig. 1 links befindlichen Seite ist ein trapezartiger Fortsatz 32a angeformt, der auf der dem Boden 31 (siehe Fig. 2) entgegengesetzt liegenden Fläche 32b eine nicht gezeigte Öffnung aufweist, die mit einem Deckel 42 verschlossen ist, dessen Außenkontur der Außenkontur des Fortsatzes 32a entspricht. Das Leuchtengehäuse 32 der Mastleuchte 11 ist dann mit einer transparenten Abdeckung 32c abgedeckt.

Der rohrförmig ausgebildete Mast 10 besitzt einen Innenraum 12, durch den hindurch Kabel (nicht dargestellt) gefädelt sind. Der Vorsprung 32a besitzt eine Eintrittsausnehmung 32d, in die das Mastende eingesteckt wird und die mittels einem radial nach innen vorspringenden Abschlußflansch 14 abgeschlossen ist, gegen die das Stirnende des Mastes 10 im montierten Zustand anschlägt und die eine Öffnung 13 umschließt bzw. begrenzt, die einen ovalen Querschnitt aufweist, siehe weiter unten. In der Wandung 32b befindet sich die Öffnung 32e, die einen Zugang zu einem Anschlußraum 32f freigibt. Dieser Anschlußraum ist im montierten Zustand mittels des Deckels 42 verschlossen.

Die Öffnung 13 ist, wie aus den Fig. 3 und 4 hervorgeht, mittels einer Flanschplatte 15 verschlossen, die einen etwa rechteckigen Querschnitt aufweist. An der Flanschplatte 15 ist ein Gewindeflansch 16 angeformt, der senkrecht dazu vorsteht und so ausgebildet ist, daß er in die Öffnung 13 hineinpaßt. Der Gewindeflansch 16 ist von einer Rille 17 umgeben, in der sich eine Dichtung 18 befindet, die gegen die Stirnfläche 19 des Abschlußflansches 14 anliegt. Die Rille 17 ist von einer Leiste oder ggf. auch von zwei Leisten 20 umgeben, deren Höhe, von der Flanschplatte 15 aus gesehen, niedriger ist als die des Gewindeflansches 16. Innerhalb des Gewindeflansches 16 befindet sich bei der Ausführung gemäß Fig. 2 bis 4 ein Durchbruch 21 mit einem Innengewinde, in den das Außengewinde einer Kabelverschraubung 22 eingeschraubt ist. Es besteht natürlich auch die Möglichkeit, zwei derartige Durchbrüche mit Innengwinde vorzusehen, so daß zwei Kabelverschraubungen in die Platte 15 eingeschraubt werden können. Zur Fixierung der Flanschplatte 15 mit der Kabelverschraubung 22 ist ein U-förmiger Bügel 23 vorgesehen, der an seinen Innenkanten eine Halterille 24 besitzt, so daß sowohl der Steg 25 als auch die beiden Schenkel 26 und 27 einen U-förmigen Querschnitt aufweisen, dessen offene Seiten aufeinanderzugerichtet sind. Die U-Form ist so gewählt, daß die Schmalseitenkanten der Flanschplatte 15 in die U-Form an den Schenkeln 26 und 27 hineingreifen können.

Der Bügel 23 besitzt an jedem seiner Schenkel auf einer Breitseite, die der durch den Bügel 23 aufgespannten Ebene entspricht, je eine Anformung 28, deren Außenfläche zu dieser Ebene einen spitzen Winkel bildet, wobei die Spitze des Winkels mit dem freien Ende jedes Schenkels zusammenfällt; die Schnittlinie zwischen der Breitseite jedes Schenkels und der Außenfläche jeder Anformung verläuft jeweils parallel zu der Längserstreckung des Steges 25 am Ende jedes Schenkels 26 und 27. Die Anformung 28 schließt an die Außenkanten 29 bzw. 30 der Schenkel 26 und 27 an und überdeckt etwa die Hälfte der Schenkel 26, 27 sowohl in Längsrichtung des Steges als auch in Längsrichtung jedes Schenkels 26, 27 gemessen. Im montierten Zustand, wenn die Flanschplatte 15 mit den Seitenkanten von der jeweiligen U-Form der Schenkel 26, 27 umfaßt ist, befinden sich die Anformungen 28 auf der Breitseite der Schenkel 26 und 27, die der Fläche der Flanschplatte 15, an der der Gewindeflansch 16 und die Leisten 20 angeformt sind, entgegengesetzt sind.

Am Boden 31 des Anschlußraumes 32f, auf dessen Innenseite, sind in Abstand zueinander Vorsprünge 33 und 34 angeformt, deren dem Mast zugewandten Seitenflächen 35 so abgeschrägt ist, daß die Dicke jedes Vorsprunges 33, 34, am Boden in Längsrichtung des Mastes bzw. des Mastendes gemessen, dicker ist als die des freien Endes des Vorsprunges. Diese Seitenflächen 35 sind den Schrägflächen der Anformungen 28 angepaßt, so daß dann, wenn der Bügel 23 zusammen mit der Flanschplatte 15 montiert ist, die Anformungen 28 der Schenkel 26 und 27 die Schrägflächen 35 berühren und auf diese auflaufen und so eine Verklemmung der Flanschplatte 15 mit dem Bügel 23 an der Stirnfläche des Endes des Abschlußflansches 14 bewirken.

Die Flanschplatte 15 besitzt auf der Seite, auf der sich der Gewindeflansch 16 und die Außenleisten 20 befinden, Zapfen 36 und 37, die einen solchen Abstand voneinander aufweisen, daß die Innenkanten der Schenkel 26 und 27 gegen die Zapfen 36, 37 zum Anliegen kommen. Damit der Bügel 23 mit der Flanschplatte 15 eine handhabbare Einheit bildet, sind die auf der Seite der Platte 15, auf der sich die Zapfen 36 und 37 befinden, mit Nasen 38 und 39 versehen, die voneinander einen kleineren Abstand aufweisen, als der Abstand der Zapfen 36, 37, so daß die Zapfen zusammen mit den Nasen eine Verrastung bilden.

An der dem Boden 31 zugewandten Kante besitzt die Flanschplatte 15 eine Aussparung 40, in die ein Führungsvorsprung 41 eingreift, damit die Flanschplatte 15 bezogen auf den Boden 31 an Ort und Stelle gehalten ist.

An dem Vorsprung 32a des Leuchtengehäuses 32 ist der Deckel 42 mittels Schrauben (nicht gezeigt) angebracht. Im Bereich 23 des Bügels besitzt der Deckel 42 eine senkrecht dazu verlaufende Stützwand 43, die sich gegen die Außenkante des Steges 25 im montierten Zustand anlegt und die Schenkel 26 und 27 des Bügels gegen die Schrägfläche 35 der Vorsprünge 32 und 33 drückt. Dadurch ist eine Verspannung des Bügels zusammen mit der Flanschplatte 5 sichergestellt. Die Dichtung 18 dient dabei zu einem Toleranzausgleich.

An dem Deckel 42 befindet sich weiterhin eine Anschlagdichtung 44, so daß die Öffnung 32e des Anschlußraumes 32f nach außen abgedichtet ist.

Zur Montage wird zunächst das Leuchtengehäuse mit dem trapezförmigen Vorsprung 32a über das Ende des Mastes 10 gesteckt und das Kabel durch die Öffnung 13 hindurchgeführt. Danach fädelt man das Kabel durch die Flanschplatte 15 und dann durch die Kabelverschraubung 22 hindurch und die Kabelverschraubung 22 wird in die Flanschplatte eingeschraubt, so daß das Kabel gegenüber der Flanschplatte 15 abgedichtet sind. Bei zwei Kabeln sind zwei Kabelverschraubungen in die dazu vorbereitete Flanschplatt 15 einschraubbar (nicht dargestellt). Die Einheit der Flanschplatte 15 mit dem Bügel 23 und der Kabelverschraubung 23 wird dann vor die Stirnfläche des Abschlußflansches 14 gesetzt und der Bügel in Richtung Boden 31 gedrückt. Durch Befestigen des Deckels wird eine Verspannung der Flanschplatte 15 am Stirnende des Abschlußflansches 14 am Ende des Mastes 10 erzielt, indem der Bügel 23 mit den Außenflächen der Anformungen 28 gegen die Seitenflächen 35 gedrückt und aufgrund der Schrägstellung dieser Seitenflächen zusammen mit der Flanschplatte gegen die Stirnfläche des Abschlußflansches 14 gepreßt wird, so daß der Anschlußraum 32 bzw. das Leuchtengehäuse gegenüber dem Mast 10 abgedichtet sind.

Innerhalb des Anschlußraumes 32f befinden sich Anschlußklemmen, an denen die Kabel angeschlossen werden und von denen eine elektrische Leitungsführung zu den Komponenten der Mastleuchte führt.

## Patentansprüche

1. Vorrichtung zur Halterung und Abdichtung eines Zuführungskabels zu einer am freien Ende eines Mastes aufgebrachten Mastleuchte, mit einer Kabelverschraubung zur Erzielung einer Dichtigkeit vorzugsweise entsprechend IP 54, welche Mastleuchte ein Leuchtengehäuse umfaßt, das an einem Ende einen rohrartigen Fortsatz zum Aufstecken auf das Mastende aufweist, dadurch gekennzeichnet, daß Mittel zur Halterung und Fixierung einer wenigstens einen Durchbruch (21) enthaltenden Flanschplatte (15) am inneren Rohrfortsatzende vorgesehen sind, in welche Durchbrechungen (21) die Kabelverschraubung (22) zur Halterung und Fixierung und Abdichtung des eingeführten, zur Leuchte weiterführenden Kabels einschraubbar ist.

2. Vorrichtung nach Anspruch 1, dadurch gekennzeichnet, daß die Mittel einen U-förmigen Haltebügel (23) aufweisen, der an der Innenkante der U-Form wenigstens an den aufeinanderzuweisenden Innenflächen der Schenkel (26, 27) je eine Rille (24) aufweist, in die der Rand der Flanschplatte (15) einfügbar ist, so daß der Haltebügel (23) die Flanschplatte (15) an wenigstens zwei sich gegenüberliegenden Kanten mit seinen Schenkeln (26, 27) umfaßt, und daß der Bügel (23) im Gehäuse festgelegt ist.

3. Vorrichtung nach Anspruch 2, mit einem Deckel für einen Anschlußraum für die Leuchte, dadurch gekennzeichnet, daß am Deckel (42) ein Steg (43) angeformt ist, der gegen die Außenkante des Haltebügelsteges (25) drückt.

4. Vorrichtung nach Anspruch 3, dadurch gekennzeichnet, daß am Gehäuseboden (31) des Anschlußraumes (32f) zwei seitlich außerhalb der Flanschplatte (15) befindliche Vorsprünge (33, 34) angeordnet sind, gegen deren quer zur Längsrichtung verlaufenden einen Seitenfläche die entsprechenden Seitenflächen der Schenkel (26, 27) des Haltebügels (23) anliegen.

5. Vorrichtung nach Anspruch 4, dadurch gekennzeichnet, daß die Seitenflächen der Vorsprünge (33, 34) und des Haltebügels (23) in einem spitzen Winkel zur Senkrechten zur Längserstreckung des Gehäuses bzw. zu dem Gehäuseboden verlaufen, so daß beim Einschieben des Haltebügels (23) und der Flanschplatte (15) eine Verklemmung zwischen den Schenkeln (26, 27) des Haltebügels (23) und den Vorsprüngen (33, 34) erzielt wird.

6. Vorrichtung nach einem der vorherigen Ansprüche, dadurch gekennzeichnet, daß die Durchbrüche (22) der Flanschplatte (15) von einer Dichtung (18) umgeben sind, die im montierten Zustand gegen die Stirnkante des Mastendes oder einen als Anschlag für das Mastende vorgesehenen Anschlußflansch (14), der am trapezförmigen Rohrfortsatz (32) nach innen ragend angeformt ist, gedrückt sind.

7. Vorrichtung nach einem der vorherigen Ansprüche, dadurch gekennzeichnet, daß am Boden (31) des Gehäuses eine Leiste (41) vorgesehen ist, die in eine daran angepaßte Ausnehmung (42) an der Flanschplatte (15) eingreift.

8. Vorrichtung nach einem der vorherigen Ansprüche, dadurch gekennzeichnet, daß an einer Seitenfläche der Flanschplatte (15) Zapfen (36, 37) vorgesehen sind, hinter die Ansätze (38, 39) an den Schenkeln (26, 27) federnd greifen, so daß der Haltebügel (23) und die Flanschplatte (15) miteinander eine vormontierbare Einheit bilden.

## Claims

1. Device for fastening and sealing a power supply cable to a luminaire mounted at the free end of a lamp post, comprising a cable gland in order to obtain tightness, preferably in accordance with lP 54, said luminaire including a housing provided at one end with a tubular extension to be placed on the end of the lamp post, characterised by means for fastening and fixing a flanged plate (15) containing at least one aperture (21) to the inner end of the tubular extension, into which apertures (21) the cable gland (22) for fastening and fixing and sealing the inserted cable leading to the luminaire can be screwed.

2. Device according to claim 1, characterised in that the means have a U-shaped retaining clip (23) provided on the inner edge of the U-shape at least on the inner surfaces of the legs (26, 27) directed towards one another with respective grooves (24) into which the edge of the flanged plate (15) can be inserted, such that the retaining clip (23) embraces the flanged plate (15) via its legs (26, 27) on at least two opposing edges, and that the clip (23) is secured in the housing.

3. Device according to claim 2, comprising a cover for a wiring space for the luminaire, characterised in that a web (43) is moulded on to the cover (42) and presses against the outer edge of the web (25) of the retaining clip.

4. Device according to claim 3, characterised in that two projections (33, 34) situated laterally outside the flanged plate (15) are arranged on the bottom (31) of the housing of the wiring space (32f), the corresponding side surfaces of the legs (26, 27) of the retaining clip (23) bearing against one side surface of each of these projections extending transversely to the longitudinal direction.

5. Device according to claim 4, characterised in that the side surfaces of the projections (33, 34) and of the retaining clip (23) extend at an acute angle relative to the perpendicular to the longitudinal extent of the housing or to the bottom of the housing, resulting in jamming between the legs (26, 27) of the retaining clip (23) and the projections (33, 34) when the retaining clip (23) and the flanged plate (15) are inserted.

6. Device according to one of the preceding claims, characterised in that the apertures (21) in the flanged plate (15) are surrounded by a seal (18) which is pressed in the mounted state against the end edge of the end of the lamp post or a connecting flange (14) provided as a stop for the end of the lamp post and is moulded on to the trapezoidal tubular extension (32) in such a manner that it projects towards the inside.

7. Device according to one of the preceding claims, characterised in that a strip (41) is provided on the bottom (31) of the housing and engages in a matching recess (42) in the flanged plate (15).

8. Device according to one of the preceding claims, characterised in that journals (36, 37) are provided on one side surface of the flanged plate (15) and are engaged resiliently at the rear by shoulders (38, 39) on the legs (26, 27), such that the retaining clip (23) and the flanged plate (15) form one unit which can be preassembled.

## Revendications

1. Dispositif de fixation et d'étanchéité d'un câble d'alimentation d'un lampadaire monté à l'extrémité libre d'un poteau, comportant un raccord à vis de câble pour obtenir une étanchéité de préférence conforme à IP 54, lequel lampadaire comprend un boîtier, qui présente à une extrémité un prolongement tubulaire, destiné à être emboîté sur l'extrémité du poteau, caractérisé en ce que sont prévus, à l'extrémité intérieure du prolongement tubulaire, des moyens de support et de fixation d'une plaque de bridage (15) contenant au moins un ajour (21), le raccord à vis de câble (22) pour le support et la fixation ainsi que pour l'étanchéité du câble introduit, qui mène au lampadaire, pouvant être vissé dans les ajours (21).

2. Dispositif selon la revendication 1, caractérisé en ce que lesdits moyens comportent un étrier de maintien (23) en U, qui présente une gorge (24), sur le bord intérieur de la forme en U, au moins sur chacune des surfaces intérieures tournées l'une vers l'autre des branches (26, 27), gorge dans laquelle peut être inséré le bord de la plaque de bridage (15) de manière que l'étrier de maintien (23) entoure la plaque de bridage (15) par ses branches (26, 27) sur au moins deux bords opposés, et de manière que l'étrier (23) soit fixé dans le boîtier.

3. Dispositif selon la revendication 2, comportant un couvercle pour une chambre de branchement du lampadaire, caractérisé en ce que sur le couvercle (42) est formée une entretoise (43) exerce une pression contre le bord extérieur du dos (25) de l'étrier de maintien.

4. Dispositif selon la revendication 3, caractérisé en ce que sur le fond de boîtier (31) de la chambre de branchement (32f) sont disposées deux saillies (33, 34) qui se trouvent latéralement à l'extérieur de la plaque de bridage (15), et présentent une surface latérale qui s'étend transversalement à la direction longitudinale, et contre laquelle s'appliquent les surfaces latérales correspondantes des branches (26, 37), de l'étrier de maintien (23).

5. Dispositif selon la revendication 4, caractérisé en ce que les surfaces latérales des saillies (33, 34) et de l'étrier de maintien (23) s'étendent suivant un angle aigu par rapport à la perpendiculaire à l'étendue longitudinale du boîtier ou par rapport au fond du boîtier, de sorte que lorsque l'on introduit l'étrier de maintien (23) et la plaque de bridage (15) on obtient un serrage entre les branches (26, 27) de l'étrier de maintien (23) et les saillies (33, 34).

6. Dispositif selon l'une des revendications précédentes, caractérisé en ce que les ajours (21) de la plaque de bridage (15) sont entourés par une garniture d'étanchéité (18), qui à l'état monté est pressée contre le bord frontal de l'extrémité du poteau ou contre une bride de raccordement (14), prévue en tant que butée pour l'extrémité du poteau, laquelle bride est formée sur le prolongement de tube (32) trapézoïdal, dirigé vers l'intérieur.

7. Dispositif selon l'une des revendications précédentes, caractérisé en ce que sur le fond (31) du boîtier est prévue une baguette (41) qui s'engage dans un évidement (42), adapté à celle-ci, sur la plaque de bridage (15).

8. Dispositif selon l'une des revendications précédentes, caractérisé en ce que sur une surface latérale de la plaque de bridage (15) sont prévus des tétons (36, 37) derrière lesquels passent élastiquement des appendices (38, 39) des branches (26, 27), de sorte que l'étrier de maintien (23) et la plaque de bridage (15) forment entre eux une unité qui peut être prémontée.
